# EUROPÄISCHE PATENTSCHRIFT

(11) **EP 0 607 853 B1**
(45) Veröffentlichungstag und Bekanntmachung des Hinweises auf die Patenterteilung: **28.04.1999**
(21) Anmeldenummer: 94100344.4
(22) Anmeldetag: 12.01.1994
(51) Int. Cl.: B02C 4/28

(54) **Flockierwalzwerk mit einer Produktführung je an den axialen Enden der Walzen**
Flaking mill with a product channel on each of the axial ends of the rollers
Broyeur à cylindres avec un guide du produit à chaque fin des cylindres

(30) Priorität: 20.01.1993 CH 159/93
(43) Veröffentlichungstag der Anmeldung: 27.07.1994
(73) Patentinhaber: BUEHLER AG, 9240 Uzwil (CH)
(72) Erfinder: Fetzer, Wilhelm, CH-9244 Niederuzwil (CH)

(56) Entgegenhaltungen:
- EP-A- 0 271 828
- DE-A- 2 900 922
- DE-C- 25 350

## Beschreibung

[0001] Die Erfindung betrifft ein Flockierwalzwerk gemäss Oberbegriff des ersten Anspruches.

[0002] Aus der EP 271 828 derselben Anmelderin ist ein Walzwerk bekannt, bei welchem an beiden Stirnseiten der Walzen, Produktführungen vorgesehen sind, die das gegen die Enden der Walzen hinausgespeiste Produkt zurück in den Mahlspalt führen.

[0003] Im weiteren ist es bekannt, dass das in den Mahlspalt resp. in den konvergierenden Spalt zwischen den Walzen eingespeiste Produkt, welches nicht direkt eingezogen wird, eine Tendenz hat, gegen die Enden der Walzen zu fliessen, so dass vorwiegend Knollen, Grobteile etc. im Produkt, die granulationsmässig wesentlich grösser sind als das Produkt selbst und deshalb vom Mahlspalt nicht erfasst werden, der vorgenannten Tendenz entsprechend an die Enden der Walzen gelangen.

[0004] Walzwerke des Standes der Technik, welche bereits für die EP 271 828 Stand der Technik waren, waren so gebaut, dass die Walzen an ihren Enden keine Anschrägung aufwiesen und mit den Stirnseiten der Walzen dicht gegen die Stirnwände des Walzwerkes angrenzten, so dass das Produkt bis an die Stirnwände des Walzwerkes fliessen konnte, was zum Resultat hatte, dass vorgenannte Knollen oder andere Grobteile an den Enden der Walzen in Bewegung gehalten wurden, bis diese durch Verschleiss eine Grösse erreicht hatten, welche das Einziehen in den Mahlspalt erlaubte. Im Zeitpunkt des Einzuges sind diese Teile aber noch grösser als die Granulation des Produktes, d.h. die Verformungskräfte sind höher und damit auch die Oberflächenbelastung der Walzen. Solche Belastungen können zu Beschädigungen der Walzen führen, insbesondere wenn dieser Umstand am Walzenende auftritt. Die Folgen sind ausgebrochene Walzenenden.

[0005] Um die dadurch entstehenden unterschiedlichen Mahlverhältnisse zum Teil zu vermeiden, wurde bereits in der EP 271 828 vorgeschlagen, an den Walzenenden eine Anschrägung vorzusehen, an welche eine Führungsfläche angrenzt und verhindert, dass die genannten Grobteile in dem durch die Anschrägung gebildeten Kanal an den Enden der Walzen unverarbeitet an den Walzen vorbeigelangen können.

[0006] Diese Anschrägungen haben zwar den Vorteil, dass die vorgenannten Knollen oder anderen Grobteile ohne Beschädigung der Walzen in diesem Bereich verharren, jedoch den Nachteil, dass der Materialfluss gestört wird.

[0007] Es bestand deshalb die Aufgabe, diesen vorgenannten Nachteil zu beheben, was erfindungsgemäss durch die im Kennzeichen des ersten Anspruches aufgeführte Kombinationen an Merkmalen behoben wird.

[0008] Weitere vorteilhafte Ausführungsformen sind in den weiteren Ansprüchen aufgeführt.

[0009] Die Erfindung ist anhand von Ausführungsbeispielen mit Hilfe der nachfolgenden Figuren gezeigt und beschrieben.

[0010] Es zeigt:
Fig 1 einen Querschnitt durch ein erfindungsgemässes Walzwerk, halbschematisch dargestellt;
Fig. 2 und 3 je ein Detail des erfindungsgemässen Walzwerkes in Fig. 1 ausschnittsweise und in Draufsicht auf die Walzen dargestellt;

[0011 ] Die Fig. 1 zeigt ein Walzwerk 1 mit einem Walzenpaar bestehend aus den Walzen 2 und 3 (siehe Fig. 2 und 3), wovon in Fig. 1 nur die Walze 2 ersichtlich ist. Diese Walzen drehen um eine Drehachse 5 und sind in Lagerträger 6 drehbar gelagert, sowie mittels einer Antriebsscheibe 7 (nur eine gezeigt) oder einer Antriebsscheibe und einem Uebertrieb (nicht gezeigt) angetrieben.

[0012] Das von den Walzen zu verarbeitende Produkt, z.B. Körner oder Granulate, welche z.B. flockiert werden müssen, werden durch eine Speisewalze 8 eingespeist, die ihrerseits das Produkt vom Produktverteiler 9 erhält.

[0013] Die Zufuhr des Produktes in das Walzwerk und damit in den Produktverteiler 9 geschieht durch eine Produktzufuhr 10, z.B. eine mechanische Zufuhr.

[0014] Die Walzen 2 und 3 weisen an den Stirnseiten Anschrägungen 43 auf, welche, wie in Fig. 2 und 3 dargestellt, einen Kanal mit einem Oeffnungswinkel a von 60° - 100° vorzugsweise von 90° ergeben, durch welchen Produkt an den Stirnseiten unverarbeitet durchtreten könnte, wenn nicht ein erfindungsgemässer

[0015] Kipphebel 11.1, 11.2 mit einer Führungsfläche 12.1, 41 den vorgenannten Durchlass verschliessen würde.

[0016] Die Produktführung 19.1 ist, wie mit Figur 2 dargestellt, kanalförmig ausgebildet und sorgt dafür, dass Produkt, welches über die Stirnseite der Walzen 2 und 3 gelangt mittels der Führungsfläche 12.1 zurück in den Mahlspalt.

[0017] Zwischen dem Lagerträger 6 und der jeweiligen Stirnseite der Walzen 2 und 3 ist eine stationäre Stirnwand 22 vorgesehen, welche Teil eines Gehäuses ist, das die Walzen umschliesst.

[0018] Am unteren Ende der Stirnwand 22 ist eine Schrägführung 23 vorgesehen, an die eine Drehklappe 24, angeschlossen ist.

[0019] Die Figur 1 zeigt auf der linken Seite, d.h. links der das Walzwerk betreffenden Symmetrieebene S, ein Kipphebel 11.1 mit einer Führungsfläche 12.1 und eine Produktführung 19.1, die ein festes Teil bilden, welches als Ganzes schwenkbar, mittels eines Schwenklagers 37 an einem stationären Gehäuseteil 38 angeordnet ist.

[0020] Das Antriebsmittel des Kipphebels 11.1 und der Produktführung 19.1, ist eine Zylinder-Kolben-Einheit 16.1, welche mittels eines Schwenkachse 15.1 an der Produktführung 19.1, und mittels eines Schwenklagers 17.1 an einem stationären Gehäuseteil 39 angeordnet ist.

[0021 ] Dasselbe gilt auf der rechten Seite von Fig. 2, d.h. rechts der Symmetrieebene S für die Antriebsmittel eines Kipphebels 11.2, dessen Führungsfläche 41 Teil einer Führungsrolle 40 ist, welche drehbar am Kipphebel 11.2 angeordnet ist und dieselbe Funktion hat, wie die Führungsflächen 12 resp. 12.1.

[0022] Der Kipphebel 11.2 weist eine Produktführung 19.2 auf, welche dieselbe Funktion hat wie die Produktführung 19.1 auf der linken Seite der Fig. 1. Der Kipphebel 11.2, inklusive die Produktführung 19.2 ist mittels eines Schwenklagers 37.1 schwenkbar im stationären Gehäuseteil 38 gelagert.

[0023] Eine nicht gezeigte Steuerung steuert derart die Zylinder-Kolben-Einheit 16, dass der Kipphebel 11.1, 11.2 in Gegenuhrzeigerrichtung geschwenkt wird, so dass der mit dem Winkel a gebildete Kanal während einer vorgegebenen kurzen Zeit soweit geöffnet wird, dass das sich auf der Führungsfläche 12.1, 41 angesammelte Material nach unten in Richtung Drehklappe 24 gelangen kann.

[0024] Gleichzeitig mit dem Schwenken des Kipphebels 11.1, 11.2 wird die Drehklappe 24 geöffnet, so dass das vorgenannte von der Führungsfläche 12.1, 41 abgegebene Material in ein Auffangelement (nicht gezeigt) gelangen kann.

[0025] Eine Zylinder-Kolben-Einheit 27 wird dabei über ein mit der Steuerung verbundenen Ventil mittels einer Druckleitung derart mit Druck beaufschlagt, dass eine sich in der Zylinder-Kolben-Einheit 27 befindliche Feder zusammengedrückt wird, wodurch die Drehklappe 24 im Gegenuhrzeigersinn geschwenkt, d.h. geöffnet wird.

[0026] Die Zylinder-Kolben-Einheit 27 ist an einem stationären Gehäuseteil 28 schwenkbar angeordnet.

[0027] Die Steuerung kann so vorgesehen werden, dass der Kipphebel 11.1, 11.2 samt Drehklappe 24 mit einem vorgegebenen Takt, d.h. vorgegebenem Zeitabstand geöffnet wird, oder es kann ein Taktgeber vorgesehen sein, mittels welchem der Takt variabel eingestellt wird.

[0028] Eine weitere Ausführungsform besteht darin, dass die Führungsfläche oder 12.1 mit einem Dehnmessstreifen (nicht gezeigt) zu versehen ist, welcher eine allfällige, wenn auch minime Durchbiegung der Führungsfläche, die sich jedoch ausserhalb einer vorgegebenen Toleranzbreite befindet, feststellt, und dadurch ebenfalls ein Signal an die Steuerung abgibt, um die zuvorgenannte Oeffnung des Kipphebers 11.1 zu veranlassen.

### Legende

[0029]
1 Walzwerk
2, 3 Walze
4 Walzenspalt
5 Drehachse
6 Lagerträger
7 Antriebsscheibe
8 Speisewalze
9 Produktverteiler
10 Produktzufuhr
11, 11.1, Kipphebel
12.1, 41 Führungsfläche
15.1 Schwenkachse
16.1, 27 Zylinder-Kolben-Einheit
17.1 Schwenklager
19.1, 19.2 Produktführung
24 Drehklappe
28, 38, 39 Gehäuseteil
29 Sammeltrichter
34, 35 Ventil
37, 37.1 Schwenklager
40 Führungsrolle
43 Anschrägung
44 Abdeckteil von 19.2

## Patentansprüche

1. Walzwerk, insbesondere Flockierwalzwerk für körniges Gut mit zumindest zwei Walzen (2,3), die durch Anpressmittel gegeneinander gepresst werden, mit je an den axialen Enden der Walzen, den Stirnflächen der Walzen gegenüber angeordneten Produktführung (19.1,19.2) mit je einer derart geneigten Führungsfläche (12.1,41), dass das über die Walzenlänge hinaus tendierende Produkt in den konvergierenden Spalt der Walzen zurückgebracht wird, wobei die Führungsfläche (12.1,40) derart Teil eines bewegbaren Kipphebels (11.1,11.2) ist, dass die Führungsfläche (12.1,41) aus einer Betriebslage in eine Entleerlage und zurück in die Betriebslage bewegbar ist
dadurch gekennzeichnet,
dass die Produktführung (19.1,19.2) und der Kipphebel (11.1,11.2) eine Einheit bilden und als Ganzes derart bewegbar ist, dass die Führungsfläche (12.1,41) aus der Betriebslage in die Entleerlage schwenkbar ist.

2. Walzwerk nach Anspruch 1, dadurch gekennzeichnet, dass die Produktführung (19.1) und der Kipphebel (11.1) mittels eines Schwenklagers (37) an einen stationären Gehäuseteil (38) angeordnet sind.

3. Walzwerk nach Anspruch 1, dadurch gekennzeichnet, dass die Führungsfläche (41) Teil einer Führungsrolle (40) ist, welche drehbar am Kipphebel (11.2) angeordnet ist, welcher, inklusive die Produktführung (19.2) mittels eines Schwenklagers (37.1) schwenkbar im stationären Gehäuseteil (38) gelagert ist.

4. Walzwerk nach einem der vorangehenden Ansprüche, dadurch gekennzeichnet, dass unterhalb der Produktführung (19.1, 19.2) eine Klappe (24) durch Mittel (33-35) derart schwenkbar vorgesehen ist, dass die Klappe (24) dann in einer Betriebslage ist, wenn die Führungsfläche (12.1, 41) ebenfalls in der Betriebslage ist und in eine Entleerlage schwenkbar ist, wenn die Führungsfläche (12.1, 41) ebenfalls in der Entleerlage ist, um dadurch von der Führungsfläche entleerte grobe Verunreinigungen mittels der Klappe (24) aus dem Walzwerk zu führen.

5. Walzwerk nach einem der vorangehenden Ansprüche, dadurch gekennzeichnet, dass die Mittel (16.1, 16.2) vorgesehen sind, um die Kipphebel (11.1, 11.2) bzw. die Führungsfläche (12.1, 41) in eine Betriebslage und eine Entleerlage zu bringen, ein einfach wirkender Zylinder (16, 16.1) ist, dessen Feder die Führungsfläche (12.1, 41) in der Betriebslage hält.

6. Walzwerk nach Anspruch 5, dadurch gekennzeichnet, dass zur Betätigung der genannten Mittel (16.1, 16.2) eine Steuerung mit einem Taktgeber (nicht gezeigt) vorgesehen ist, welche Mittel veranlassen, den Kipphebel (11.1, 11.2) in vorgegebenen Zeitabständen aus der Betriebslage in die Entleerlage zu bringen.

7. Walzwerk nach Anspruch 5, dadurch gekennzeichnet, dass die Führungsfläche (12.1) mit einem Dehnmessstreifen (nicht gezeigt) versehen ist, welcher an die Steuerung (33) verbunden ist und an diese ein Signal abgibt, wenn Fremdkörper vom vorgegebenen Minimalgewicht sich auf der Führungsfläche befinden, und dass die Steuerung aufgrund eines solchen Signales die Führungsfläche aus der Betriebslage in die Entleerlage und zurück versetzt.

## Claims

1. Roller mill, in particular a flake-forming roller mill for granular material, with at least two rollers (2, 3) which are pressed against one another by pressing means, each with a product guide (19.1, 19.2) arranged opposite the front faces of the rollers at the axial ends of the rollers, each with a guide face (12.1, 41) inclined in such a way that product tending outwards along the length of the rollers is brought back into the converging nip of the rollers, wherein the guide face (12.1, 41) is part of a movable rocker arm (11.1, 11.2) in such a way that the guide face (12.1, 41) can be moved from an operating position into an emptying position and back to the operating position, characterised in that the product guide (19.1, 19.2) and the rocker arm (11.1, 11.2) form one unit and are movable as a whole in such a way that the guide face (12.1, 41) can be tilted from the operating position to the emptying position.

2. Roller mill according to claim 1, characterised in that the product guide (19.1) and the rocker arm (11.1) are mounted by a pivot bearing (37) on a stationary housing component (38).

3. Roller mill according to claim 1, characterised in that the guide face (41) is part of a guide roller (40) which is mounted to rotate on the rocker arm (11.2), which, with the product guide (19.2), is pivotally mounted by a pivot bearing (37.1) in the stationary housing component (38).

4. Roller mill according to one of the preceding claims, characterised in that a flap (24) is arranged beneath the product guide (19.2, 19.2) and can be pivoted by means (33 - 35) in such a way that the flap (24) is in an operating position, if the guide face (12.1, 41) is also in the operating position, and can be pivoted to an emptying position, if the guide face (12. 1, 41) is also in the emptying position, so as to convey coarse impurities emptied from the guide face from the roller mill using the flap (24).

5. Roller mill according to one of the preceding claims, characterised in that the means (16.1, 16.2) are provided for bringing the rocker arm (11.1, 11.2) and the guide face (12.1, 41) respectively into an operating position and an emptying position, in the form of a simply acting cylinder (16, 16.1), whose spring holds the guide face (12.1, 41) in the operating position.

6. Roller mill according to claim 5, characterised in that a control unit with a clock generator (not illustrated) is provided for actuating said means (16.1, 16.2) which gives rise to the means of bringing the rocker arm (11.1, 11.2), at predetermined intervals, from the operating to the emptying position.

7. Roller mill according to claim 5, characterised in that the guide face (12.1) is provided with a resistance strain gauge (not illustrated), which is linked to the control unit (33) and sends it a signal if foreign bodies of the predetermined minimum weight are located on the guide face, and in that the control unit moves the guide face from the operating position to the emptying position on the basis of such a signal.

## Revendications

1. Appareil à cylindres, notamment floconneuse à cylindres pour matière en grains, comportant au moins deux cylindres (2, 3) qui sont appliqués l'un contre l'autre par des moyens de serrage, comprenant, à chacune des extrémités axiales des cylindres, un guide de produit respectif (19.1, 19.2) disposé en appui contre les surfaces frontales des cylindres et présentant une surface de guidage inclinée respective (12.1, 41) de façon telle que le produit ayant tendance à se trouver au-delà de la longueur des cylindres est ramené dans l'intervalle convergent des cylindres, la surface de guidage (12.1, 41) constituant une partie d'un levier basculant mobile (11.1, 11.2) de façon telle que la surface de guidage (12.1, 41) peut être déplacée d'une position de service à une position de guidage et être ramenée en position de service, caractérisé en ce que le guide de produit (19.1,19.2) et le levier basculant (11.1, 11.2) constituent une unité et sont déplaçables comme un tout, de façon telle que la surface de guidage (12.1, 41) peut basculer de la position de service à la position de vidage.

2. Appareil à cylindres suivant la revendication 1, caractérisé en ce que le guide de produit (19.1) et le levier basculant (11.1) sont montés sur une partie fixe de caisson (38) au moyen d'un palier de basculement (37).

3. Appareil à cylindres suivant la revendication 1, caractérisé en ce que la surface de guidage (41) fait partie d'un rouleau de guidage (40) qui est monté rotatif sur le levier basculant (11.2) qui, y compris le guide de produit (19.2), est monté basculant dans la partie fixe de caisson (38) au moyen d'un palier de basculement (37.1).

4. Appareil à cylindres suivant l'une des revendications précédentes, caractérisé en ce qu'au-dessous du guide de produit (19.1, 19.2), il est prévu un volet (24) pouvant basculer à l'aide de moyens (27) de façon telle que le volet (24) est dans une position de service lorsque la surface de guidage (12.1,41) est également dans la position de service et peut basculer dans une position de vidage lorsque la surface de guidage (12.1, 41) est également dans la position de vidage, afin de guider de ce fait hors de l'appareil à cylindres, au moyen du volet (24), des impuretés grossières vidées à partir de la surface de guidage.

5. Appareil à cylindres suivant l'une des revendications précédentes, caractérisé en ce que des moyens (16.1, 16.2) sont prévus pour amener les leviers basculants (11.1, 11.2), plus précisément les surfaces de guidage (12.1, 41), dans une position de service et une position de vidage et il est prévu un vérin à simple effet (16, 16.1) dont un ressort maintient la surface de guidage (12.1, 41) dans la position de service.

6. Appareil à cylindres suivant la revendication 5, caractérisé en ce que, pour l'actionnement desdits moyens (16.1, 16.2), il est prévu une commande comportant un cadenceur (non représenté) qui impose à des moyens d'amener le levier basculant (11.1, 11.2) de la position de service à la position de vidage à des intervalles de temps préfixés.

7. Appareil à cylindres suivant la revendication 5, caractérisé en ce que la surface de guidage (12.1) est pourvue d'une jauge extensométrique (non représentée) qui est reliée à la commande et délivre à celle-ci un signal lorsque des corps étrangers d'un poids minimal préfixé se trouvent sur la surface de guidage et en ce que, sous l'effet d'un tel signal, la commande déplace la surface de guidage de la position de service à la position de guidage et la ramène.
